# EUROPÄISCHE PATENTSCHRIFT

(11) **EP 0 418 410 B1**
(45) Veröffentlichungstag und Bekanntmachung des Hinweises auf die Patenterteilung: **07.09.1994**
(21) Anmeldenummer: 89117328.8
(22) Anmeldetag: 19.09.1989
(51) Int. Cl.: G08B 17/107, G08B 29/18

(54) **Verfahren und Vorrichtung zur Kompensation der Luftfeuchtigkeit in einem optischen Rauchmelder**
Method and device for compensating the air humidity in an optical smoke alarm
Méthode et appareil pour compenser l'humidité de l'air dans un détecteur de fumée

(43) Veröffentlichungstag der Anmeldung: 27.03.1991
(73) Patentinhaber: SIEMENS AKTIENGESELLSCHAFT, 80333 München (DE)
(72) Erfinder: Lappe, Helfried, Dipl.-Ing., D-8000 München 45 (DE); Post, Otfried, Dipl.-Ing., D-8069 Rohrbach (DE); Thilo, Peer, Dr.-Ing., D-8000 München 71 (DE)

(56) Entgegenhaltungen:
- EP-A- 0 125 485
- DE-A- 3 244 878
- DE-A- 3 507 344
- PATENT ABSTRACTS OF JAPAN, Band 6, Nr. 237 (P-157), 25 November 1982; & JP-A-57 136 155 (MATSUSHITA DENKI SANGGYO K.K.) 23-08-1982 *Insgesamt*
- PATENT ABSTRACTS OF JAPAN, Band 8, Nr. 051 (P-259), 8 Marz, & JP-A-58 201 0551 (MITSUBISHI JUKOGYO K.K.) 22-11-1983 *Insgesamt*

## Beschreibung

Die Erfindung bezieht sich auf ein Verfahren zur Kompensation der Luftfeuchtigkeit in einem optischen Rauchmelder, der von einem Streulichtmelder mit einer optischen Meßkammer und einem Lichtsender und -empfänger gebildet ist, wobei das Licht des Lichtsenders von in die Meßkammer eingedrungenen Rauchpartikeln gestreut wird und auf den Lichtempfänger fällt, dessen Ausgangssignal einen Meßwert für die Brandkenngröße Rauchdichte bildet, welches zur Alarmbildung dient, in einer Brandmeldeanlage mit einer Zentrale und Meldeprimärleitungen, an die die Streulichtmelder angeschlossen sind, und auf eine Vorrichtung zur Durchführung des Verfahrens.

Ein optischer Rauchmelder ist z.B. aus PATENT ABSTRACTS OF JAPAN, Band 8, Nr. 051 (P-259), 8. März 1984; & JP-A-58 201 051 (MITSUBISHI JUKOGYO K.K.) 22-11-1983 bekannt, ferner ist ein Rauchmelder mit einem feuchtigkeitsabhängigen Widerstand aus PATENT ABSTRACTS OF JAPAN, Band 6, Nr. 237 (P-157), 25. November 1982; & JP-A-57 136 155 (MATSUSHITA DENKI SANGYO K.K.) 23-08-1982 bekannt.

Die heute verwendeten optischen Rauchmelder, z.B. rückwärts streuende Rauchmelder, sind hervorragende Frühwarnmelder bei Bränden mit Rauchentwicklung, wie z.B. Schwelbrände. Aber beim Einsatz in Räumen mit hoher Luftfeuchtigkeit kommt es jedoch wegen Betauung im Melder zu unerwünscht hohen Fehlalarmraten. Obwohl die rückwärts streuenden optischen Rauchmelder sehr gute Detektionseigenschaften haben, reagieren sie in nachteiliger Weise genauso gut auf Wasserdampf bzw. kleine Wassertröpfchen, denn die Streulichtmelder können in die Meßkammer eingedrungenen Wasserdampf, z.B. Nebel oder Betauung, nicht vom Rauch unterscheiden.

Streulichtrauchmelder in Büros und Labors können z.B. durch Wasserkochen (Kaffeemaschine) getäuscht werden. Insbesondere werden Streulichtrauchmelder in Tiefgaragen durch klimatische Einflüsse, wie Wetterumschwung, Nebel, schneebedeckte Fahrzeuge und Starten von Autos (Wasserdampf) getäuscht.

Bisher wurde dieses Problem dadurch gelöst, daß bei der Projektierung von Brandmeldeanlagen in Räumen mit betriebsbedingter hoher relativer Luftfeuchtigkeit keine optischen Rauchmelder eingesetzt wurden. Es wurden stattdessen Ionisationsrauchmelder oder Wärmemelder verwendet. Die Ionionsrauchmelder sind wegen ihres radioaktiven Präparates problematisch und werden heutzutage nicht mehr sehr gerne verwendet. Die Wärmemelder sind nicht geeignet, um Brände in der Entstehungsphase, z.B. Schwelbände, rechtzeitig zu detektieren.

Aufgabe der Erfindung ist es, mit optischen Rauchmeldern, insbesondere mit Streulichtrauchmeldern, Schadensfeuer so frühzeitig wie bisher zu erkennen, jedoch Fehlalarme aufgrund von Betauung zu vermeiden, um die Alarmsicherheit zu erhöhen.

Diese Aufgabe wird mit dem erfindungsgemäßen Verfahren dadurch gelöst, daß zusätzlich zur Brandkenngröße Rauchdichte die Umgebungskenngröße relative Luftfeuchtigkeit mit einem in der Meßkammer angeordneten Feuchtesensor gemessen wird, daß aus der gemessenen relativen Luftfeuchtigkeit mittels einer Meßgrößen-Linearisierungseinrichtung ein Feuchtemeßwert ermittelt wird, daß oberhalb eines bestimmten Meßwerts für die relative Luftfeuchtigkeit der Rauchdichtemeßwert mit dem Feuchtemeßwert kompensiert wird, und daß der kompensierte Rauchdichtemeßwert zur Bildung von Alarmkriterien weiterverarbeitet wird.

Bei diesem Verfahren erfaßt eine intelligente mikroprozessorgestützte Multisensorschaltung periodisch die Brandkenngröße Rauch bzw. Rauchdichte und die Umgebungskenngröße relative Luftfeuchtigkeit. Dabei wird die Rauchdichte mit einem Streulichtmelder nach dem Prinzip der optischen Rückwärtsstreuung gemessen. Die relative Luftfeuchtigkeit wird mit einem Feuchtesensor, der in der Meßkammer des Streulichtmelders angebracht ist, gemessen. Aus dieser gemessenen relativen Luftfeuchtigkeit wird mittels einer Linearisierungseinrichtung ein Feuchtemeßwert ermittelt, der oberhalb eines bestimmten Meßwerts für die relative Luftfeuchtigkeit zur Kompensation des Rauchdichtemeßwertes herangezogen wird. Der kompensierte Rauchdichtemeßwert wird zur Bildung von Alarmkriterien weiterverarbeitet.

Dabei kann der Rauchdichtemeßwert und der Feuchtemeßwert über die angeschlossene Meldeprimärleitung periodisch zur Brandmeldezentrale gesendet werden, so daß die Feuchtekompensation des Rauchdichtemeßwerts in der Zentrale durchgeführt wird. Es kann auch die Feuchtekompensation der Rauchmeßgröße im Streulichtmelder selbst erfolgen. Der Melder gibt dann über die angeschlossene Meldeprimärleitung den kompensierten Rauchdichtemeßwert an die Brandmeldezentrale ab. Für die Übertragung der Meßwerte kann das bekannte Pulsmeldeverfahren nach dem Prinzip der Kettensynchronisation zugrunde gelegt werden.

Da der Einfluß der relativen Luftfeuchtigkeit auf den Rauchdichtemeßwert eines Streulichtrauchmelders für alle optischen Rauchmelder gleich ist, wird dieser Einfluß einmal in einer Klimakammer für einen Streulichtrauchmelder erfaßt. Zweckmäßigerweise erfolgt die Linearisierung der relativen Luftfeuchtigkeit mittels einer Umrechnungstabelle. Dabei werden die Werte für die Umrechnungstabelle für den Streulichtmelder in einer Klimakammer unter definiertem Einfluß der Luftfeuchtigkeit ermittelt und in einem Festwertspeicher gespeichert.

Zweckmäßigerweise ist für die Meßwerterfassung, verarbeitung und -übertragung im Streulichtrauchmelder ein Mikrorechner vorgesehen.

Die Erfindung wird bezüglich der Vorrichtung zur Durchführung des Verfahrens dadurch gelöst, daß der Streulichtmelder eine Sendeschaltung, die den Lichtsender steuert, eine Empfangsschaltung, die den Empfängerstrom des Lichtempfängers in eine Frequenzänderung umsetzt, eine Oszillatorschaltung, die die Meßsignale des Feuchtesensors in frequenzanaloge Signale umsetzt, und einen Mikrorechner aufweist, welcher während einer quarzstabilen Torzeit die Frequenzänderung des Lichtempfängers mißt und als Rauchdichtemeßsignal abspeichert, und die frequenzanalogen Signale des Feuchtesensors mißt und daraus über eine Linearisierungstabelle im Festwertspeicher den Wert der relativen Luftfeuchtigkeit ermittelt und als Feuchtemeßwert abspeichert, und welcher die Senderschaltung ansteuert, und daß der Mikrorechner den Rauchdichtemeßwert mit dem Feuchtemeßwert kompensiert und den kompensierten Rauchdichtemeßwert auf die Meldeprimärleitung gibt.

Anhand einer Zeichnung wird die Erfindung kurz erläutert. Die einzige Figur zeigt das Prinzip eines feuchtekompensierten Streulichtrauchmelders.

In der Zeichnung ist ein Streulichtrauchmelder SM angedeutet, der eine optische Meßkammer MK (Labyrinth) aufweist. In diese Meßkammer MK strahlt das Licht, das von einem Lichtsender LS, z.B. einer IR-LED, abgegeben wird. Treten in die Meßkammer MK Rauchpartikeln RP oder auch Wassertröpfchen WT ein, so wird das Licht des Lichtsenders LS (rückwärts) gestreut und der Lichtempfänger LE, z.B. eine Fotodiode, empfängt das gestreute Licht. Erfindungsgemäß ist in der Meßkammer MK ein Feuchtesensor FS, der von einer variablen Kapazität gebildet sein kann, angeordnet. Der Streulichtmelder SM ist über eine Meldeprimärleitung ML (zweiadrig: a,b) an der Zentrale Z angeschlossen. Der Streulichtmelder SM weist einen Mikrorechner µR auf, der die Meßwerterfassung, Meßwertaufbereitung und Meßwertverarbeitung vornimmt. Der Mikrorechner µR steuert über eine Sendeschaltung S-Sch den Lichtsender LS. Die Rauchdichte wird mit dem Streulichtmelder nach dem Prinzip der optischen Rückwärtsstreuung gemessen. Dazu dient die bereits genannte infrarotemittierende Halbleiterdiode, die gepulst betrieben wird. Die Fotodiode empfängt das gestreute Licht und gibt einen Strom, der der Rauchdichte entspricht, an die Empfängerschaltung ESch, die die Empfängerstromänderung in eine Frequenzänderung umsetzt, die von dem Mikrorechner µR während einer quarzstabilen Torzeit gemessen und als Rauchdichtemeßwert MWR gespeichert wird. Der Feuchtesensor FS dient zur Erfassung der relativen Luftfeuchtigkeit F und ist von einer Kapazität gebildet, die mit Hilfe einer Oszillatorschaltung OSZ ein frequenzanaloges Signal erzeugt. Der Mikrorechner µR mißt diese Frequenz ebenfalls während einer quarzstabilen Torzeit und ermittelt daraus über eine Linearisierungstabelle die in einem Festwertspeicher gespeichert ist, den Wert der relativen Luftfeuchtigkeit und speichert ihn als Feuchtemeßwert MWF ab.

Der Rauchdichtemeßwert und der Feuchtemeßwert können über die angeschlossene Melderprimärleitung ML periodisch zur Brandmeldezentrale Z gesendet werden. Dort kann die Feuchtekompensation des Rauchmeßwerts MWR durchgeführt werden. Bei diesem Ausführungsbeispiel erfolgt die Feuchtekompensation der Rauchmeßgröße im Streulichtmelder SM selbst. Der Streulichtmelder gibt dann über die angeschlossene Meldeprimärleitung den kompensierten Rauchdichtemeßwert KMWR an die Brandmeldezentrale Z ab.

Wie bereits erwähnt, ist der Einfluß der relativen Luftfeuchtigkeit auf den Rauchdichtemeßwert eines optischen Streulichtmelders für alle optischen Rauchmelder gleich und wird daher nur einmal in einer Klimakammer erfaßt. Die Kompensationsvorschrift liegt dann entweder als Algorithmus oder bevorzugt in Tabellenform vor und wird als Umrechnungstabelle in einem Festwertspeicher (z.B.EPROM) gespeichert.

Messungen an Streulichtmeldern in der Klimakammer haben gezeigt, daß im Feuchtebereich 0 % rF bis etwa 85 % rF ein annähernd linearer Zusammenhang zwischen der relativen Luftfeuchtigkeit und dem Meßwert des Rauchmelders besteht. Der Rauchmeldermeßwert nimmt in diesem Feuchtebereich mit -0,16 Promille pro Feuchteprozent ab. Oberhalb etwa 85 % rF verringert beginnende Betauung (Wassertröpfchen WT) in der Meßkammer MK den Rauchmeldermeßwert MWR nicht linear. Mit weiter steigender relativen Luftfeuchte F kommt es an den Wassertröpfchen WT zur vermehrter Reflexion des Infrarotlichtes, die den Rauchmeldermeßwert MWR weiter verringert bis in den Alarmbereich. Das heißt, wenn der Rauchmeldermeßwert durch die störende Betauung (Wassertröpfen WT) verringert wird, wird aufgrund der Betauung ein falscher Alarm gegeben. Mit dem erfindungsgemäßen Verfahren und der entsprechenden Vorrichtung hierfür wird dieses in vorteilhafter Weise verhindert. Dabei berücksichtigt die Vorschrift zur Feuchtekompensation den oben geschilderten Zusammenhang zwischen der relativen Luftfeuchtigkeit und dem unkompensierten Rauchmeldermeßwert in der Weise, daß die Bildung von Wassertröpfchen erkannt wird und die daraus resultierende Lichtreflexion nicht zur Verringerung des Rauchmeldermeßwertes führt. Mit dem erfindungsgemäßen Verfahren wird der Rauchdichtemeßwert kompensiert und der kompensierte Rauchdichtemeßwert wird für die Alarmbildung weiterverarbeitet.

Durch das erfindungsgemäße Verfahren der Feuchtekompensation ist gewährleistet, daß der optische Rauchmelder eingedrungene Rauchpartikel auch bei hoher relativer Luftfeuchtigkeit mit gleichbleibender Empfindlichkeit detektiert.

## Patentansprüche

1. Verfahren zur Kompensation der relativen Luftfeuchtigkeit (F) in einem optischen Rauchmelder, der von einem Streulichtmelder (SM) mit einer optischen Meßkammer (MK) und einem Lichtsender und -empfänger (LS, LE) gebildet ist, wobei das Licht des Lichtsenders (LS) von in die Meßkammer (MK) eingedrungenen Rauchpartikeln (RP) gestreut wird und auf den Lichtempfänger (LE) fällt, dessen Ausgangssignal einen Meßwert für die Brandkenngröße Rauchdichte (MWR) bildet, welches zur Alarmbildung dient, in einer Brandmeldeanlage mit einer Zentrale (Z) und Meldeprimärleitungen (ML), an die die Streulichtmelder (SM) angeschlossen sind,
**dadurch gekennzeichnet**, daß zusätzlich zur Brandkenngröße Rauchdichte (MWR) die Umgebungskenngröße relative Luftfeuchtigkeit (F) mit einem in der Meßkammer (MK) angeordneten Feuchtesensor (FS) gemessen wird, daß aus der gemessenen relativen Luftfeuchtigkeit (F) mittels einer Meßgrößen-Linearisierungseinrichtung ein Feuchtemeßwert (MWF) ermittelt wird, daß oberhalb eines bestimmten Meßwerts für die relative Luftfeuchtigkeit (F) der Rauchdichtemeßwert (MWR) mit dem Feuchtemeßwert (MWF) kompensiert wird, und daß der kompensierte Rauchdichtemeßwert (KMWR) zur Bildung von Alarmkriterien weiterverarbeitet wird.

2. Verfahren nach Anspruch 1,
**dadurch gekennzeichnet**, daß die Kompensation im Streulichtmelder (SM) erfolgt, und daß der kompensierte Rauchdichtemeßwert (KMWR) periodisch zur Zentrale (Z) übertragen wird.

3. Verfahren nach Anspruch 1,
**dadurch gekennzeichnet**, daß die Kompensation in der Zentrale (Z) erfolgt, wobei die Rauchdichtemeßwerte (MWR) und die Feuchtemeßwerte (MWF) periodisch zur Zentrale (Z) übertragen werden.

4. Verfahren nach Anspruch 2 oder 3,
**dadurch gekennzeichnet**, daß die Übertragung mit dem bekannten Pulsmeldeverfahren nach dem Prinzip der Kettensynchronisation erfolgt.

5. Verfahren nach Anspruch 1,
**dadurch gekennzeichnet**, daß die Linearisierung der relativen Luftfeuchtigkeit mittels einer Umrechnungstabelle erfolgt, daß die Umrechnungstabelle hierfür für den Streulichtmelder in einer Klimakammer unter definierten Einfluß der Luftfeuchtigkeit ermittelt und in einem Festwertspeicher gespeichert wird.

6. Verfahren nach einem der vorhergehenden Ansprüche,
**dadurch gekennzeichnet**, daß für die Meßwerte-Erfassung,-Verarbeitung und -Übertragung im Streulichtmelder (SM) ein Mikrorechner (µR) vorgesehen ist.

7. Vorrichtung zur Durchführung des Verfahrens nach einem der Ansprüche 1 bis 6,
**dadurch gekennzeichnet**, daß der Streulichtmelder (SM) eine Senderschaltung (S-Sch), die den Lichtsender (LS), z.B. eine IR-LED, steuert, eine Empfangsschaltung (E-Sch), die den Empfängerstrom des Lichtempfängers (LE), z.B. Fotodiode, in eine Frequenzänderung umsetzt, eine Oszillatorschaltung (OSZ), die die Meßsignale des Feuchtesensors (FS), z.B. eine veränderbare Kapazität, in frequenzanaloge Signale umsetzt, und einen Rechner (µR) aufweist, welcher während einer quarzstabilen Torzeit die Frequenzänderung des Lichtempfängers (LE) mißt und als Rauchdichtemeßwert (MWR) abspeichert, und die frequenzanalogen Signale des Feuchtesensors (FS) mißt und daraus über eine Linearisierungstabelle im Festwertspeicher den Wert der relativen Luftfeuchtigkeit ermittelt und als Feuchtemeßwert (MWF) abspeichert, und welcher die Sendeschaltung (S-Sch) ansteuert, und daß der Rechner (µR) den Rauchdichtemeßwert (MWR) mit dem Feuchtemeßwert (MWF) kompensiert und den kompensierten Rauchdichtemeßwert (KMWR) auf die Meldeprimärleitung (ML) gibt.

## Claims

1. Method of compensating for the relative atmospheric humidity (F) in an optical smoke detector, which is formed by a diffused-light detector (SM) with an optical measuring chamber (MK) and a light transmitter and receiver (LS, LE), the light of the light transmitter (LS) being diffused by smoke particles (RP) which have penetrated into the measuring chamber (MK) and the said light falling onto the light receiver (LE), the output signal of which forms a measured value for the fire characteristic of smoke density (MWR), which method serves for forming an alarm in a fire-alarm system with a central station (Z) and primary alarm lines (ML), to which the diffused-light detectors (SM) are connected, characterized in that, in addition to the fire characteristic of smoke density (MWR), the ambient characteristic of relative atmospheric humidity (F) is measured by a humidity sensor (FS) arranged in the measuring chamber (MK), in that a measured humidity value (MWF) is determined from the measured relative atmospheric humidity (F) by means of a measured-variable linearization device, in that, above a certain measured value for the relative atmospheric humidity (F), the measured smoke density value (MWR) is compensated by the measured humidity value (MWF), and in that the compensated measured smoke density value (KMWR) is further processed for the forming of alarm criteria.

2. Method according to Claim 1, characterized in that the compensation is performed in the diffused-light detector (SM), and in that the compensated measured smoke density value (KMWR) is transmitted periodically to the central station (Z).

3. Method according to Claim 1, characterized in that the compensation is performed in the central station (Z), the measured smoke density values (MWR) and the measured humidity values (MWF) being transmitted periodically to the central station (Z).

4. Method according to Claim 2 or 3, characterized in that the transmission is performed by the known pulse signalling method on the principle of chain synchronization.

5. Method according to Claim 1, characterized in that the linearization of the relative atmospheric humidity is performed by means of a conversion table, in that the conversion table for this is determined for the diffused-light detector in a climatic chamber under defined influence of the atmospheric humidity and is stored in a read-only memory.

6. Method according to one of the preceding claims, characterized in that a microcomputer (µR) is provided for the measured value acquisition, processing and transmission in the diffused-light detector (SM).

7. Apparatus for carrying out the method according to one of Claims 1 to 6, characterized in that the diffused-light detector (SM) has a transmitter circuit (S-Sch), which controls the light transmitter (LS), for example an IR-LED, a receiving circuit (E-Sch), which converts the receiver current of the light receiver (LE), for example photodiode, into a frequency change, an oscillator circuit (OSZ), which converts the measuring signals of the humidity sensor (FS), for example a variable capacitance, into frequency-analog signals, and a computer (µR), which measures the frequency change of the light receiver (LE) during a quartz-stable gate time and stores it as the measured smoke density value (MWR), and which measures the frequency-analog signals of the humidity sensor (FS) and determines from them by means of a linearization table in the read-only memory the value of the relative atmospheric humidity and stores it as the measured humidity value (MWF), and which drives the transmitter circuit (S-Sch), and in that the computer (µR) compensates the measured smoke density value (MWR) by the measured humidity value (MWF) and sends the compensated measured smoke density value (KMWR) to the primary alarm line (ML).

## Revendications

1. Procédé pour compenser l'humidité relative (F) de l'air dans un détecteur optique de fumée, qui est formé par un transmetteur de lumière diffuse (SM) comportant une chambre de mesure optique (MK) et un émetteur et un récepteur de lumière (LS, LE), la lumière de l'émetteur de lumière (LS) étant dispersée par des particules de fumée (RP) qui ont pénétré dans la chambre de mesure (MK), et rencontrant le récepteur de lumière (LE), dont le signal de sortie forme une valeur de mesure pour la grandeur caractéristique d'incendie qu'est la densité de fumée (MWR), qui sert à la formation d'une alarme, dans une installation d'avertissement d'incendie comportant un central (Z) et des lignes primaires de signalisation (ML), auxquelles sont raccordés les transmetteurs de lumière diffuse (SM),
caractérisé par le fait qu'en plus de la grandeur caractéristique d'incendie qu'est la densité de fumée (MWR), la grandeur caractéristique d'environnement qu'est l'humidité relative (F) de l'air est mesurée au moyen d'un capteur d'humidité (FS) disposé dans la chambre de mesure (MK), qu'une valeur de mesure de l'humidité (MWF) est déterminée à partir de l'humidité relative mesurée (F) de l'air au moyen d'un dispositif de linéarisation de la grandeur de mesure, qu'au-dessus d'une valeur de mesure déterminée pour l'humidité relative de l'air (F), la valeur de mesure (MWR) de la densité de fumée est compensée par la valeur de mesure de l'humidité (MWF), et que la valeur de mesure compensée de la densité de fumée (KMWR) est traitée ensuite pour la formation de critères d'alarme.

2. Procédé suivant la revendication 1, caractérisé par le fait que la compensation s'effectue dans le transmetteur de lumière diffuse (SM), et que la valeur de mesure compensée de la densité de fumée (KMWR) est transmise périodiquement au central (Z).

3. Procédé suivant la revendication 1, caractérisé par le fait que la compensation s'effectue dans le central (Z), les valeurs de mesure de densité de fumée (MWR) et les valeurs de mesure d'humidité (MWF) étant transmises périodiquement au central (Z).

4. Procédé suivant la revendication 2 ou 3, caractérisé par le fait que la transmission s'effectue au moyen du procédé connu de transmission d'impulsions selon le principe de la synchronisation en chaîne.

5. Procédé suivant la revendication 1, caractérisé par le fait que la linéarisation de l'humidité relative de l'air s'effectue au moyen d'une table de conversion, que la table de conversion est déterminée à cet effet pour le transmetteur de lumière diffuse dans une salle climatisée sous l'influence définie de l'humidité de l'air et est mémorisée dans une mémoire morte.

6. Procédé suivant l'une des revendications précédentes, caractérisé par le fait qu'un micro-ordinateur (mR) est prévu dans le transmetteur de lumière diffuse (SM) pour la détection, le traitement et la transmission de valeurs de mesure.

7. Dispositif pour la mise en oeuvre du procédé suivant l'une des revendications 1 à 6, caractérisé par le fait que le transmetteur de lumière diffuse (SM) comporte un circuit d'émission (S-Sch), qui commande l'émetteur de lumière (LS), par exemple une diode à infrarouge IR-LED, un circuit de réception (E-Sch), qui convertit le courant de réception du récepteur de lumière (LE), par exemple une photodiode, en une variation de fréquence, un circuit oscillateur (OSL), qui convertit les signaux de mesure du capteur d'humidité (FS), par exemple une capacité variable, en des signaux ayant une fréquence analogue, et un ordinateur (mR), qui pendant un temps de transfert stabilisé par quartz, mesure la variation de fréquence du récepteur de lumière (LE) et la mémorise en tant que valeur de mesure de densité de fumée (MWR) et qui mesure les signaux ayant une fréquence analogue du capteur d'humidité (FS) et détermine, à partir de là, au moyen d'une table de linéarisation située dans la mémoire morte, la valeur de l'humidité relative de l'air et la mémorise en tant que valeur de mesure d'humidité (MWF), et qui commande le circuit d'émission (S-Sch), et que l'ordinateur (mR) compense la valeur de mesure de densité de fumée (MWR) par la valeur de mesure d'humidité (MWF) et envoie la valeur de mesure compensée de densité de fumée (KMWR) à la ligne primaire de signalisation (ML).
